# EUROPÄISCHE PATENTSCHRIFT

(11) **EP 2 355 942 B1**
(45) Veröffentlichungstag und Bekanntmachung des Hinweises auf die Patenterteilung: **16.01.2013**
(21) Anmeldenummer: 09736120.8
(22) Anmeldetag: 10.09.2009
(51) Int. Cl.: B21D 22/10, B21D 22/02, B21J 5/02, B21J 5/08

(54) **VERFAHREN ZUR UMFORMUNG VON HOHLPROFILEN**
METHOD FOR FORMING HOLLOW PROFILES
PROCÉDÉ DE FORMAGE DE PROFILÉS CREUX

(30) Priorität: 26.09.2008 DE 102008049245
(43) Veröffentlichungstag der Anmeldung: 17.08.2011
(73) Patentinhaber: Modellbau Hartmut Rüggeberg, 45525 Hattingen (DE)
(72) Erfinder: RÜGGEBERG, Hartmut, 45525 Hattingen (DE)
(74) Vertreter: Lemcke, Brommer & Partner
(86) Internationale Anmeldenummer: PCT/EP2009/006555
(87) Internationale Veröffentlichungsnummer: WO 2010/034406

(56) Entgegenhaltungen:
- DE-B3-102005 007 997
- JP-A- 11 173 324
- JP-A- 2003 145 223

## Beschreibung

Die Erfindung betrifft ein Verfahren zur Umformung von Hohlprofilen mit wenigstens einer Öffnung, wobei in dem Hohlprofil eine feste Einlage plaziert wird und das Hohlprofil außenseitig durch Einwirken einer Umformvorrichtung mit wenigstens einer Umformkraft zur Erzielung einer Hohlprofil-Endform beaufschlagt und umgeformt wird.

Die Herstellung von Hohlprofilen an sich, also von Strukturelementen mit einem geschlossenen, nicht massiven Querschnitt, ist seit langem bekannt und in der Regel gut beherrschbar, beispielsweise durch Strangpressen. Hohlprofile weisen - je nach genauer Ausgestaltung - ein ausgesprochen gutes Verhältnis auf zwischen der erzielten Steifigkeit des Hohlkörpers, insbesondere Biege- und Torsionssteifigkeit, und der eingesetzten Materialmenge.

Hohlprofile mit einem über die Längserstreckung des Profils gleichbleibenden Querschnitt sind zwar vergleichsweise einfach herstellbar, jedoch werden häufig, beispielsweise im Karosseriestrukturbau, Formanforderungen gestellt, die eine weitreichende Umformung des Hohlprofils erforderlich machen. Hohlprofile mit gleichbleibendem Querschnitt, mit Ein- oder Mehrkammerquerschnitten, bedürfen jedoch gegenüber der Umformung von massiven Körpern einer besonderen, aufwendigeren Behandlung, da bei der außenseitigen Einwirkung einer Umformkraft auf das Hohlprofil die Gefahr des Knickens und der Rißbildung besteht. Ferner ist bei einer solchen Umformung von Hohlprofilen problematisch, daß die Hohlprofile beim Unformprozeß häufig nicht die Sollkontur der Werkzeuge der Umformvorrichtung annehmen, ganz im Gegenteil sogar erhebliche Abweichungen von der Sollkontur bestehen bleiben, was bedingt ist durch Einschnürung und unterschiedliche Stauchung sowie Dehnung des Hohlprofil-Materials.

Im Stand der Technik ist bereits erkannt worden, daß viele dieser Probleme - jedenfalls auch - auf einen fehlenden Gegendruck im Inneren des Hohlprofils zurückgehen. Es ist daher bekannt, eine feste Einlage in dem umzuformenden Hohlprofil an geeigneter Stelle zu plazieren, die bei Umformung des Hohlprofils einen geeigneten Gegendruck aufbringt und das Hohlprofil von innen her abstützt, wodurch die Gefahr der Zerstörung des Hohlprofils durch - lokales - Knicken oder Einreißen gemildert wird. Die feste Einlage wird mit dem Hohlprofil - in unterschiedlichem Maße - umgeformt und muß häufig in dem umgeformten Hohlprofil verbleiben, was in der Regel jedoch zu vermeiden ist, da die Einlage ihren Zweck nach der Umformung erfüllt hat, die Einlage das Gewicht des Hohlprofils erhöht und üblicherweise nicht zur Verbesserung der Steifigkeit des Hohlprofils beiträgt.

Aus dem Stand der Technik ist auch das Verfahren der Innenhochdruckumformung (IHU) bekannt, bei dem ein Materialfluß von innen nach außen dadurch erzielt wird, daß das Hohlprofil mit einem flüssigen Medium gefüllt und das Medium unter hohen Druck gesetzt wird, der die Wandung des Hohlprofils nach außen in die Gegenhalter der Umformvorrichtung drückt. Mit dem Verfahren lassen sich zwar sehr gute Umformergebnisse erzielen, jedoch ist die Innenhochdruckumformung mit einem sehr großen gerätetechnischen Aufwand verbunden und daher kostspielig in der Anwendung.

Aufgabe der vorliegenden Erfindung ist es, die aufgezeigten Nachteile bei bekannten Verfahren zur Umformung von Hohlprofilen - zumindest teilweise - zu vermeiden, insbesondere ein Verfahren anzugeben, das eine Umformung von Hohlprofilen mit hoher Formtreue gestattet, insbesondere ohne daß Einlagen innerhalb des umgeformten Hohlprofils verbleiben.

Die aufgezeigte Aufgabe ist erfindungsgemäß zunächst und im wesentlichen bei dem in Rede stehenden Verfahren dadurch gelöst, daß die Einlage nach und/oder bei Erzielen der Hohlprofil-Endform zumindest teilweise in einen flüssigen und/oder gasförmigen Zustand überführt wird und im wesentlichen vollständig aus dem Hohlprofil entfernt wird.

Dadurch, daß die Einlage nach oder auch während der Umformung verflüssigt - das umfaßt auch eine Auflösung - oder vergast wird, ist sie in der Regel ohne weiteres aus dem umgeformten Hohlprofil entfernbar und kann - je nach verwendetem Material - wieder verwendet oder recycelt werden. Wenn davon die Rede ist, daß die im flüssigen und/oder gasförmigen Zustand befindliche Einlage "im wesentlichen vollständig" aus dem Hohlprofil entfernt wird, dann ist damit gemeint, daß jedenfalls ein erheblicher Anteil des Einlagenmaterials aus dem Hohlprofil entfernt wird, vorzugsweise mehr als 80 %, besonders bevorzugt mehr als 90 %, ganz besonders bevorzugt mehr als 99 % des ursprünglich eingesetzten Einlagenmaterials. Hohlprofile weisen häufig auch nach einem Umformvorgang an ihren Enden Öffnungen auf, aus denen die im flüssigen und/oder gasförmigen Zustand befindliche Einlage ausfließen bzw. ausströmen kann. Wenn nach der Umformung des Hohlprofils eine solche Öffnung nicht mehr vorhanden ist, wird bei einer bevorzugten Ausgestaltung der Erfindung eine Öffnung in das Hohlprofil eingebracht zur Entfernung der in einen flüssigen und/oder gasförmigen Zustand überführten Einlage.

Gemäß einer besonders bevorzugten Ausgestaltung der Erfindung wird die Einlage in einen flüssigen und/oder gasförmigen Zustand überführt, indem die Einlage unmittelbar oder mittelbar über das Hohlprofil erhitzt wird. Eine unmittelbare Erhitzung der Einlage kann beispielsweise dadurch gewährleistet werden, daß mit der Einlage auch eine Heizvorrichtung - beispielsweise in Form eines Heizdrahtes - in das Hohlprofil eingebracht und dort plaziert wird, wobei die Heizvorrichtung zur Verflüssigung der Einlage im Nachhinein aktiviert wird. Die Heizvorrichtung kann nach der Verflüssigung oder Vergasung der Einlage entweder aus dem Hohlprofil herausgezogen werden oder auch in dem Hohlprofil verbleiben, wenn das Hohlprofil für eine Entfernung zu stark verprägt worden ist. Die mittelbare Erwärmung der Einlage über das Hohlprofil ist beispielsweise durch Einsatz von Wärmestrahlung möglich oder dadurch, daß das Hohlprofil einem Wärmebad ausgesetzt wird.

Allgemein ist es vorteilhaft, für die Einlage ein Material zu verwenden, das unter den gegebenen Einsatzbedingungen - Arbeitstemperatur beim Umformvorgang - fest ist. Unter "normalen" Arbeitsbedingungen, also bei einem Luftdruck von etwa einem bar und bei einer Umgebungstemperatur von etwa 21° C, hat es sich gemäß einer bevorzugten Ausgestaltung des Verfahrens als vorteilhaft herausgestellt, wenn für die Einlage ein Material verwendet werden, das eine Schmelztemperatur von mehr als 80° C aufweist; ein solches Material ist auch bei vielen in Folge der Umformarbeit sich einstellenden Temperaturen noch fest und formstabil. Materialien mit einer geringeren Schmelztemperatur sind aber dahingehend vorteilhaft, daß weniger Energie aufgewendet werden muß, um sie nach dem Umformvorgang aus dem Hohlprofil zu entfernen, deshalb wird vorzugsweise auch Material verwendet, das eine Schmelztemperatur mehr als 60° C, besonders bevorzugt größer oder gleich 40° C aufweist. Wenn die Fertigungsumgebung es erlaubt, kann auch eine Schmelztemperatur von nur größer 30° C vorteilhaft sein. Zwar können grundsätzlich auch Materialien verwendet werden, deren Schmelztemperaturen unterhalb der Arbeitstemperatur liegen, jedoch sind diese zwangsläufig aufwendig in der Handhabung, da sie in anderen Temperaturbereichen - z. B. Klimakammer - bereitgestellt werden und schnell verarbeitet werden müssen, um vorzeitige Verflüssigung zu verhindern.

In einer ganz besonders bevorzugten Ausgestaltung des erfindungsgemäßen Verfahrens wird als Material für die Einlage Wachs oder ein wachsähnlicher Stoff verwendet, wobei sich "wachsähnlicher Stoff' insbesondere auf die mechanischen Eigenschaften von Wachs bezieht (Viskosität, Härte, Zähigkeit), nicht auf die optischen Eigenschaften. Wachse haben die Eigenschaft, daß sie bei Normalbedingungen - also unter normalem atmosphärischen Druck bei etwa 20° C - plastisch verformbar sind, ohne zu reißen oder zu bröckeln, aber dennoch relativ formstabil sind. Vorteilhaft bei Wachsen ist darüber hinaus, daß sie bei Temperaturen von mehr als etwa 40° C schmelzen, üblicherweise ohne sich zu zersetzen. Darüber hinaus sind die meisten Wachse frei von Schadstoffen und daher von Menschen auch in direktem Kontakt gut handhabbar. Wachs hat zusätzlich auch einen ganz wesentlichen technischen Vorteil, denn es kann zur Versiegelung von Oberflächen und damit zum Korrosionsschutz eingesetzt werden. Gerade in der Automobilindustrie werden Hohlräume, insbesondere Hohlräume in Hohlprofilen, jahrzehntelang durch Wachs versiegelt.

Für bestimmte Anwendungen hat es sich als vorteilhaft herausgestellt, wenn die Öffnung des Hohlprofils - oder die Öffnungen - nach Einbringen der Einlage abgedichtet wird, insbesondere durch Verprägen und/oder durch An- oder Einbringen eines Stempels, beispielsweise eines Stempels der Umformvorrichtung. Eine besonders effektive Nutzung der Einlage ist dann gegeben, wenn die Dichtstelle benachbart zur Einlage gelegen ist, da das Material der Einlage beim Umformen dann nicht beliebig in Hohlräume ausweichen kann.

Ein wichtiger Effekt des erfindungsgemäßen Verfahrens besteht gerade bei Einlagen, die sich bei der Umformung selbst stark verformen - wie z. B. Wachs -, darin, daß die Einlage einen entsprechenden Gegendruck - Innendruck im Hohlprofil - erzeugt und das auch in Bereichen, die von den Werkzeugen der Umformvorrichtungen noch überhaupt nicht kontaktiert sind. Durch das Abdichten der Öffnungen des Hohlprofils kann also insgesamt ein Wirkraum der Einlage definiert werden. Wenn davon die Rede ist, daß die Öffnung des Hohlprofils nach Einbringen der Einlage abgedichtet wird, dann wird darunter nicht nur verstanden, daß die Öffnung direkt verschlossen wird, also die Randkonturen der Öffnung verschlossen werden, sondern es soll darunter allgemein verstanden werden, daß das Hochprofil - an beliebiger Stelle - so beeinflußt wird, daß die Einlage nicht beliebig entweichen kann.

Bevorzugt wird das Volumen der Einlage so bemessen, daß es dem Volumen des Hohlprofils bei Erreichen der Hohlprofil-Endform entspricht. Dies ist insbesondere dann sinnvoll, wenn gemäß einer besonders bevorzugten Weiterentwicklung des Verfahrens beim Umformen des Hohlprofils und der Einlage des Hohlprofils durch das Umformwerkzeug ein Hohlprofil-Innendruck erzeugt wird, mit dem das Hohlprofil zumindest bereichsweise von innen nach außen umgeformt wird, insbesondere das Wandmaterial des Hohlprofils in wenigstens eine noch nicht ausgefüllte Kavität des Umformwerkzeugs gepreßt wird. In diesem Fall wirkt die Einlage in dem Hohlprofil nicht nur als Gegenhalt, der auf einer reinen Reaktionskraft beruht, sondern es gibt beim Umformen Bereiche des Hohlprofils, in denen aufgrund des Hohlprofil-Innendrucks eine resultierende, nach außen gerichtete Kraft auf die Wandung des Hohlprofils ausgeübt wird. Insgesamt führt dies zu einer sehr viel besseren Formtreue des resultierenden umgeformten Hohlprofils als dies bei Hohlprofilen der Fall ist, die ohne eine derartige Einlage - insbesondere wachsartige Einlage - hergestellt worden sind.

Ein weiterer Vorteil des erfindungsgemäßen Verfahrens besteht folglich darin, daß auch - die Wahl eines geeigneten Materials für die Einlage vorausgesetzt, wie z. B. Wachs - eine Umformung des Hohlprofils von innen nach außen mit konventionellen Umformvorrichtungen möglich ist, ohne auf aufwendige Vorrichtungen zurückgreifen zu müssen, wie sie beispielsweise bei der Innenhochdruckumformung verwendet werden.

Eine weitere vorteilhafte Ausgestaltung des Verfahrens besteht darin, daß die Einlage in dem Hohlprofil plaziert wird, indem das im flüssigen Zustand befindliche Material der Einlage in das Hohlprofil gefüllt wird und das Material der Einlage bis zur Verfestigung in der Einlage abgekühlt wird. Diese Vorgehensweise hat mehrere Vorteile. Einerseits hat es den Vorteil, daß auch schlecht erreichbare Bereiche des Hohlprofils ohne weiteres erreicht werden können - beispielsweise bei einem schon in einem ersten Arbeitsschritt umgeformten Hohlprofil, und andererseits hat es den Vorteil, daß ein hoher Verfüllungsgrad des Hohlprofils erzielt werden kann.

Im einzelnen gibt es nun verschiedene Möglichkeiten, das erfindungsgemäße Verfahren auszugestalten und weiterzubilden. Dazu wird verwiesen auf die dem Patentanspruch 1 nachgeordneten Patentansprüche und auf die Beschreibung bevorzugter Ausführungsbeispiele in Verbindung mit der Zeichnung. In der Zeichnung zeigen
- Fig. 1: die gegenständlichen Komponenten, die zur Durchführung des Verfahrens notwendig sind, sowie ein Hohlprofil in verschiedenen Umformzuständen,
- Fig. 2a-2g: die Durchführung des erfindungsgemäßen Verfahrens in sieben Verfahrensschritten,
- Fig. 3a, 3b: ein ohne geeignete Einlage umgeformtes Hohlprofil und
- Fig. 4a, 4b: ein mit dem gleichen Umformwerkzeug wie in Fig. 3 bearbeitetes Hohlprofil, das mit dem erfindungsgemäßen Verfahren bei Verwendung einer Einlage aus Wachs erzielt worden ist.

In den Fig. 1 und 2 wird ein Verfahren zur Umformung von Hohlprofilen 1 mit wenigstens einer Öffnung 2 dargestellt, die Fig. 3 und 4 zeigen Verfahrensprodukte, Hohlprofile 1" in Hohlprofil-Endform.

Das in den Fig. 1 bis 4 dargestellte Hohlprofil 1 hat einen Mehrkammerquerschnitt, weist nämlich, wie in Fig. 1 zu sehen ist, drei parallel zueinander verlaufende Kammern auf. Fig. 1 zeigt in einer Übersicht, die den zeitlichen Verlauf des eigentlichen Verfahrens nicht ohne weiteres erkennen läßt, die zur Durchführung des Verfahrens nötigen Elemente, nämlich eine feste Einlage 3, - vorliegend drei feste Einlagen 3, jeweils eine Einlage für eine der drei Kammern - und eine Umformvorrichtung 4a, 4b, wobei das Hohlprofil 1 außenseitige durch Einwirken der Umformvorrichtung 4a, 4b mit einer Umformkraft zur Erzielung einer Hohlprofilendform beaufschlagt und umgeformt wird.

Bereits in Fig. 1 sind die verschiedenen Umformzustände des Hohlprofils 1 gezeigt, wobei das unbearbeitete Hohlprofil 1 zu dem durch Dichtstellen 5 geschlossenen Hohlprofil 1' wird, woraus schließlich das Hohlprofil 1" in Hohlprofil-Endform wird. Die Umformkraft wird dadurch aufgebracht, daß das Oberwerkzeug 4a und das Unterwerkzeug 4b der Umformvorrichtung 4a, 4b unter Kraftwirkung aufeinander zu bewegt werden und das eingelegte Hohlprofil 1 umformen. Das Oberwerkzeug 4a und das Unterwerkzeug 4b weisen demzufolge die Negativform der Hohlprofil-Sollform auf, der die Hohlprofil-Endform möglichst nahe kommen soll. Das dargestellte Verfahren zeichnet sich dadurch aus, daß die Einlage 3 nach und/oder bei Erzielen der Hohlprofilendform des Hohlprofils 1 in einen flüssigen und/oder gasförmigen Zustand überführt wird und im wesentlichen vollständig aus dem Hohlprofil 1 entfernt wird, was nicht explizit dargestellt, aber ohne weiteres verständlich ist.

In den dargestellten Ausführungsbeispielen wird die Einlage 3 in einen flüssigen Zustand überführt, indem die Einlage 3 mittelbar über das Hohlprofil 1 erhitzt wird, nämlich, wie in Fig. 2g angedeutet, einem Warmluftstrom ausgesetzt wird. Die indirekte Erwärmung der Einlage 3 über das Hohlprofil 1 eignet sich insbesondere dann, wenn das Hohlprofil 1 aus einem gut wärmeleitfähigen Material besteht. Vorliegend besteht das Hohlprofil 1 aus einer Aluminiumlegierung, die gut wärmeleitfähig ist. Dies ist in diesem Fall deshalb vorteilhaft, weil automatisch zunächst die Bereiche der Einlage 3 erwärmt und damit verflüssigt werden, die dafür verantwortlich sind, daß die Einlage 3 in dem umgeformten Hohlprofil 1" haftet.

Bei anderen Ausgestaltungen des Verfahrens, wird das umgeformte metallische Hohlprofil 1" induktiv erwärmt. In einer hier nicht dargestellten Ausgestaltung des Verfahrens wird das umgeformte Hohlprofil 1" zur Wärmebehandlung so aufgehängt, daß die Einlage sich durch Schwerkraftwirkung automatisch aus dem Hohlprofil löst, sobald die Randbereiche genügend verflüssigt worden sind.

In den in den Figuren dargestellten Ausführungsbeispielen wird als Material für die Einlage 3 Wachs verwendet, das einen Schmelzpunkt bei etwa 40° C aufweist. Die Arbeitstemperatur, bei der das hier dargestellte Verfahren durchgeführt wird, liegt im Regelfall zwischen 18° C und 25°C, ein Temperaturbereich, bei dem gewöhnliches Wachs gut plastisch verformbar ist ohne zu reißen oder zu brechen.

In Fig. 2 ist ein nahezu vollständiger Verfahrensdurchlauf dargestellt. In Fig.2a wird die Einlage 3 in dem Hohlprofil 1 plaziert; die Einlage ist hier bereits während des Plazierens fest. Bei anderen - hier nicht dargestellten - Ausführungsbeispielen wird die Einlage bzw. das verflüssigte Material der Einlage in das umzuformende Hohlprofil eingebracht und erst in dem Hohlprofil soweit abgekühlt, daß sich das Material der Einlage 3 zu einer festen Einlage 3 verfestigt.

In Fig. 2b ist dargestellt, daß die Öffnungen 2 des Hohlprofils 1 nach Einbringen der Einlage 3 abgedichtet werden, nämlich durch Verprägen mit Prägestempeln 6. Im vorliegenden Fall ist die Dichtstelle 5 benachbart zur Einlage 3 in dem Hohlprofil 1 gelegen bzw. wird die Einlage 3 bereits durch das Verprägen an den Dichtstellen 5 in dem Hohlprofil 1 verdichtet. In dem dargestellten Ausführungsbeispiel ist der Hohlraum des Hohlprofils 1 praktisch vollständig mit der Einlage 3 ausgefüllt. Nach dem Abdichten der Öffnungen 2 des Hohlprofils 1 in Fig. 2c wird das abgedichtete Hohlprofil 1' in das Prägewerkzeug 4a, 4b eingelegt (Fig. 2d). Durch Aufeinanderpressen des Oberwerkzeugs 4a und des Unterwerkzeugs 4b wird eine Umformkraft auf das Hohlprofil 1' ausgeübt.

Von besonderem Vorteil ist hier, daß beim Umformen des Hohlprofils 1' durch die Umformvorrichtung 4a, 4b und die Einlage 3 ein Hohlprofil-Innendruck erzeugt wird, mit dem das Hohlprofil 1' bereichsweise von innen nach außen umgeformt wird, nämlich das Wandmaterial des Hohlprofils 1' in die noch nicht ausgefüllten Kavitäten der Umformvorrichtung 4a, 4b gepreßt wird, wie dies in Fig. 2e dargestellt ist. Im Ergebnis wird ein umgeformtes Hohlprofil 1" erhalten, das eine hohe Formtreue aufweist, die mit konventionellen Umformverfahren - ohne Verwendung eines plastischen Einlegers 3 aus Wachs - nicht möglich wäre (Fig. 2f).

In dem dargestellten Ausführungsbeispiel entspricht das Volumen der Einlage 3 dem Volumen des Hohlprofils 1" bei Erreichen der Hohlprofil-Endform. Das bedeutet, daß bei Abschluß des Umformvorgangs der größte Innendruck erzeugt wird. Wenn das Volumen der Einlage 3 schon im Ausgangszustand des Hohlprofils 1 dem Volumen des Hohlprofils 1 entspricht, ist die größtmögliche Umformung von innen nach außen erzielbar, da praktisch gleich zu Beginn des Umformvorgangs ein erheblicher Hohlprofil-Innendruck erzeugt wird. In Fig. 2g ist zu erkennen, daß die Endbereiche 7 des umgeformten Hohlprofils 1" abgetrennt werden, so daß die danach verflüssigte Einlage 3 aus dem umgeformten Hohlprofil 1" ausfließen kann. In anderen, hier nicht dargestellten Ausführungsbeispielen, werden kleinere Öffnungen in das umgeformte Hohlprofil 1" eingebracht, um die in einen flüssigen Zustand überführte Einlage 3 entfernen zu können.

In den Fig. 3 und 4 sind die Umformergebnisse gegenübergestellt, die mit einem herkömmlichen Verfahren ohne Einlage erzielt werden können (Fig. 3) und die mit dem erfindungsgemäßen Verfahren - hier mit einer wachsähnlichen Einlage 3 - erzielt werden können.

In Fig. 3 ist gut zu erkennen, daß ohne Verwendung einer Einlage kein Hohlprofil-Innendruck erzeugt werden kann, was zu einer unbefriedigenden Formgebung führt, da nur Prägekonturen mich schwach profilierten Übergängen erzielt werden können; Auswölbungen könne überhaupt nicht erzeugt werden, wenngleich die Umformvorrichtung den nötigen Freiraum dafür vorsieht.

Bei dem in Fig. 4 dargestellten Ergebnis des mit der gleichen Umformvorrichtung umgeformten Hohlprofils 1" unter Verwendung einer Wachseinlage ist nicht nur auffällig, daß auch eine Materialbewegung nach außen stattgefunden hat, sondern es sind auch deutlich prägnantere Konturen erzielt worden, die das Sollprofil, nämlich die Vorgabe - Negativform - der Umformvorrichtung, mit hoher Formtreue nachvollziehen.

## Patentansprüche

1. Verfahren zur Umformung von Hohlprofilen (1) mit wenigstens einer Öffnung (2), wobei in dem Hohlprofil (1) eine feste Einlage (3) plaziert wird und das Hohlprofil (1) außenseitig durch Einwirkung einer Umformvorrichtung (4a, 4b) mit wenigstens einer Umformkraft zur Erzielung einer Hohlprofil-Endform beaufschlagt und umgeformt wird,
**dadurch gekennzeichnet,**
**daß** die Einlage (3) nach und/oder bei Erzielen der Hohlprofil-Endform zumindest teilweise in einen flüssigen und/oder gasförmigen Zustand überführt wird und im wesentlichen vollständig aus dem Hohlprofil (1) entfernt wird.

2. Verfahren nach Anspruch 1, **dadurch gekennzeichnet, daß** die Einlage (3) in einen flüssigen und/oder gasförmigen Zustand überführt wird, indem die Einlage (3) unmittelbar oder mittelbar über das Hohlprofil (1) erhitzt wird.

3. Verfahren nach Anspruch 1 oder 2, **dadurch gekennzeichnet, daß** für die Einlage (3) ein Material verwendet wird, das bei einem Druck von einem bar (101,3 kPa) eine Schmelztemperatur größer 80°C, vorzugsweise größer 60°C, besonders bevorzugt größer oder gleich 40°C aufweist, ganz besonders bevorzugt größer oder gleich 30°C aufweist.

4. Verfahren nach einem der Ansprüche 1 bis 3, **dadurch gekennzeichnet, daß** als Material für die Einlage (3) Wachs oder ein wachsähnlicher Stoff - insbesondere hinsichtlich der mechanischen Eigenschaften - verwendet wird.

5. Verfahren nach einem der Ansprüche 1 bis 4, **dadurch gekennzeichnet, daß** die Öffnung (2) des Hohlprofils (1) nach Einbringen der Einlage (3) abgedichtet wird, insbesondere durch Verprägen und/oder durch An- oder Einbringen eines Stempels, insbesondere wobei die Dichtstelle (5) benachbart zur Einlage (3) gelegen ist.

6. Verfahren nach einem der Ansprüche 1 bis 5, **dadurch gekennzeichnet, daß** die Einlage (3) durch die von der Umformvorrichtung (4a, 4b) verrichtete Umformarbeit zumindest teilweise verflüssigt und/oder vergast wird.

7. Verfahren nach einem der Ansprüche 1 bis 6, **dadurch gekennzeichnet, daß** das Volumen der Einlage (3) dem Volumen des Hohlprofils (1) bei Erreichen der Hohlprofil-Endform entspricht.

8. Verfahren nach einem der Ansprüche 1 bis 7, **dadurch gekennzeichnet, daß** als Umformvorrichtung (4) ein das Hohlprofil (1) im wesentlichen umschließendes Prägewerkzeug (4a, 4b) verwendet wird, insbesondere ein Prägewerkzeug (4a, 4b) mit einem Oberwerkzeug (4a) und einem Unterwerkzeug (4b).

9. Verfahren nach einem der Ansprüche 1 bis 8, **dadurch gekennzeichnet, daß** beim Umformen des Hohlprofils (1) und der Einlage (3) durch die Umformvorrichtung (4a, 4b) ein Hohlprofil-Innendruck erzeugt wird, mit dem das Hohlprofil (1) zumindest bereichsweise von innen nach außen umgeformt wird, insbesondere das Wandmaterial des Hohlprofils (1) in wenigstens eine noch nicht ausgefüllte Kavität der Umformvorrichtung (4a, 4b) gepreßt wird.

10. Verfahren nach einem der Ansprüche 1 bis 9, **dadurch gekennzeichnet, daß** eine Öffnung (8) in das Hohlprofil (1) eingebracht wird zur Entfernung der in einen flüssigen und/oder gasförmigen Zustand überführten Einlage (3).

11. Verfahren nach einem der Ansprüche 1 bis 10, **dadurch gekennzeichnet, daß** die Einlage (3) in dem Hohlprofil (1) plaziert wird, indem das im flüssigen Zustand befindliche Material der Einlage (3) in das Hohlprofil (1) gefüllt wird und das Material der Einlage (3) bis zur Verfestigung in dem Hohlprofil (1) abgekühlt wird.

## Claims

1. Method of forming hollow profiles (1) having at least one opening (2), wherein a solid insert (3) is positioned in the hollow profile (1) and the hollow profile (1), by the action of a forming device (4a, 4b), is on the outside acted upon and formed by at least one forming force to produce a final shape of the hollow profile,
**characterised in that**
after and/or during production of the final shape of the hollow profile the insert (3) is converted at least partly into a liquid and/or gaseous state and is removed substantially completely from the hollow profile (1).

2. Method according to claim 1, **characterised in that** the insert (3) is converted into a liquid and/or gaseous state by heating the insert (3) directly or indirectly by way of the hollow profile (1).

3. Method according to claim 1 or 2, **characterised in that** there is used for the insert (3) a material which at a pressure of one bar (101.3 kPa) has a melting temperature greater than 80°C, preferably greater than 60°C, especially greater than or equal to 40°C, more especially greater than or equal to 30°C.

4. Method according to any one of claims 1 to 3, **characterised in that** there is used as material for the insert (3) wax or a wax-like substance - especially in terms of mechanical properties.

5. Method according to any one of claims 1 to 4, **characterised in that** the opening (2) in the hollow profile (1) is sealed after introduction of the insert (3), especially by stamping and/or by application or introduction of a die, the sealing site (5) especially being located next to the insert (3).

6. Method according to any one of claims 1 to 5, **characterised in that** the insert (3) is at least partly liquefied and/or vaporised by the forming work performed by the forming device (4a, 4b).

7. Method according to any one of claims 1 to 6, **characterised in that** the volume of the insert (3) corresponds to the volume of the hollow profile (1) when the final shape of the hollow profile is achieved.

8. Method according to any one of claims 1 to 7, **characterised in that** as forming device (4) there is used a stamping tool (4a, 4b) that substantially surrounds the hollow profile (1), especially a stamping tool (4a, 4b) having an upper tool (4a) and a lower tool (4b).

9. Method according to any one of claims 1 to 8, **characterised in that** during the forming of the hollow profile (1) and the insert (3) by means of the forming device (4a, 4b) a hollow profile internal pressure is generated with which the shaping of the hollow profile (1), at least in some regions, is effected from the inside to the outside, the wall material of the hollow profile (1) especially being pressed into at least one as yet unfilled cavity of the forming device (4a, 4b).

10. Method according to any one of claims 1 to 9, **characterised in that** an opening (8) is made in the hollow profile (1) for removing the insert (3) that has been converted into a liquid and/or gaseous state.

11. Method according to any one of claims 1 to 10, **characterised in that** the insert (3) is positioned in the hollow profile (1) by introducing the material of the insert (3) in liquid state into the hollow profile (1) and cooling the material of the insert (3) until it solidifies in the hollow profile (1).

## Revendications

1. Procédé de formage de profilés creux (1) présentant au moins une ouverture (2), ce procédé consistant à placer un insert solide (3) dans le profilé creux (1) puis à appliquer au moins une force de formage sur l'extérieur du profilé creux (1) et à le former, sous l'action d'un dispositif de formage (4a, 4b), afin d'obtenir une forme finale de profilé creux,
**caractérisé en ce qu'**on transfère l'insert (3) au moins partiellement à l'état liquide et/ou gazeux après et/ou à l'obtention de la forme finale du profilé creux et on l'évacue du profilé creux (1) sensiblement dans sa totalité.

2. Procédé selon la revendication 1, **caractérisé en ce qu'**on transfère l'insert (3) à l'état liquide et/ou gazeux en chauffant l'insert (3) directement ou indirectement, par l'intermédiaire du profilé creux (1).

3. Procédé selon la revendication 1 ou 2, **caractérisé en ce qu'**on utilise pour l'insert (3) un matériau qui présente, à une pression d'un bar (101,3 kPa), une température de fusion supérieure à 80°C, de préférence supérieure à 60°C, d'une manière particulièrement préférée supérieure ou égale à 40°C, d'une manière tout particulièrement préférée supérieure ou égale à 30°C.

4. Procédé selon l'une des revendications 1 à 3, **caractérisé en ce qu'**on utilise comme matériau pour l'insert (3) de la cire ou un matériau analogue à la cire, en particulier en ce qui concerne les propriétés mécaniques.

5. Procédé selon l'une des revendications 1 à 4, **caractérisé en ce que** l'ouverture (2) du profilé creux (1) est hermétiquement fermée à la suite de l'introduction de l'insert (3), en particulier par matriçage et/ou par application ou introduction d'un poinçon, sachant notamment que le point de fermeture étanche (5) est situé au voisinage de l'insert (3).

6. Procédé selon l'une des revendications 1 à 5, **caractérisé en ce que** l'insert (3) est au moins partiellement liquéfié et/ou gazéifié par le travail de formage réalisé par le dispositif de formage (4a, 4b).

7. Procédé selon l'une des revendications 1 à 6, **caractérisé en ce que** le volume de l'insert (3) correspond au volume du profilé creux (1) à l'atteinte de la forme finale du profilé creux.

8. Procédé selon l'une des revendications 1 à 7, **caractérisé en ce qu'**on utilise comme dispositif de formage (4) un outil de matriçage (4a, 4b) entourant pour l'essentiel le profilé creux (1), en particulier un outil de matriçage (4a, 4b) avec une matrice supérieure (4a) et une matrice inférieure (4b).

9. Procédé selon l'une des revendications 1 à 8, **caractérisé en ce que**, lors du formage du profilé creux (1) et de l'insert (3) par le dispositif de formage (4a, 4b), on produit une pression intérieure de profilé creux par laquelle le profilé creux (1) est au moins sectoriellement déformé de l'intérieur vers l'extérieur, en particulier par laquelle le matériau de paroi du profilé creux (1) est enfoncé dans au moins une cavité non encore remplie du dispositif de formage (4a, 4b).

10. Procédé selon l'une des revendications 1 à 9, **caractérisé en ce qu'**on pratique dans le profilé creux (1) une ouverture (8) pour l'évacuation de l'insert (3) transféré à l'état liquide et/ou gazeux.

11. Procédé selon l'une des revendications 1 à 10, **caractérisé en ce qu'**on place l'insert (3) dans le profilé creux (1) par le fait que le matériau de l'insert (3) est rempli à l'état liquide dans le profilé creux (1), et le matériau de l'insert (3) est refroidi jusqu'à sa solidification dans le profilé creux (1).
